# EUROPÄISCHE PATENTSCHRIFT

(11) **EP 1 121 966 B1**
(45) Veröffentlichungstag und Bekanntmachung des Hinweises auf die Patenterteilung: **20.10.2004**
(21) Anmeldenummer: 01101876.9
(22) Anmeldetag: 27.01.2001
(51) Int. Cl.: A63H 17/12

(54) **Spielzeugfahrzeug**
Toy vehicle
Véhicule jouet

(30) Priorität: 02.02.2000 DE 20001738 U
(43) Veröffentlichungstag der Anmeldung: 08.08.2001
(73) Patentinhaber: Bruder Spielwaren GmbH + Co. KG, 90768 Fürth (DE)
(72) Erfinder: Bruder, Paul Heinz, D-90655 Seukendorf (DE)
(74) Vertreter: Schneck, Herbert, Dipl.-Phys., Dr.

(56) Entgegenhaltungen:
- DE-B- 1 008 629
- DE-B- 1 064 403
- DE-C- 973 790
- DE-U- 9 302 435
- US-A- 3 731 428
- US-A- 5 572 908

## Beschreibung

Die Erfindung richtet sich auf ein Spielzeugfahrzeug mit einem um ein Schwenklager schwenkbar gelagerten Ausleger, wie z.B. Kranausleger, der über einen Kurbelantrieb hochschwenkbar ist. Ein derartiges Spielzeugfahrzeug kann insbesondere als Feuerwehrfahrzeug oder Kranfahrzeug ausgebildet sein, wobei sich derartige Spielzeugfahrzeuge seit jeher einer besonderen Beliebtheit bei Kindern erfreuen, weil das Ausfahren eines Auslegers oder einer Leiter einen hohen Spielreiz bietet.

AUS DE-U-9 302 435 ist zum Beispiel ein Spielfahrzeug bekannt.

Hiervon ausgehend liegt der Erfindung die Aufgabe zugrunde, ein derartiges Spielzeugfahrzeug so auszugestalten, daß das Getriebe zum Hochschwenken des Auslegers einerseits leicht und wirksam zu betätigen ist und andererseits auf einem möglichst kleinen Raum untergebracht werden kann.

Diese Aufgabe wird erfindungsgemäß dadurch gelöst, daß die Gewindenuß wenigstens einen seitlichen Nockenansatz aufweist, der in eine Nockenkurvenführung des Auslegers eingreift. Beim Drehen der Kurbel und damit der Gewindespindel wird die selbst nicht drehbare Gewindenuß in Längsrichtung der Gewindespindel verlagert, wobei aufgrund des Eingriffes der Nockenansätze in die Nockenführungskurve diese translatorische Bewegung in eine Hubbewegung für den Ausleger umgesetzt wird.

In weiterer Ausgestaltung der Erfindung ist vorgesehen, daß der Ausleger im Querschnitt annähernd U-förmig geformt ist, daß an der Innenseite der U-Schenkel einander gegenüberliegende Nockenführungskurven ausgebildet sind, in die zwei einander gegenüberliegende Nockenansätze der Gewindenuß eingreifen. Durch diesen symmetrischen Aufbau wird eine besonders homogene und gleichmäßige Kraftübertragung gewährleistet.

Um zu vermeiden, daß bei ausgefahrenem Ausleger durch Kraftbeaufschlagung desselben eine Beschädigung eintritt, kann die Gewindenuß in Längsrichtung der Gewindespindel geteilt und elastisch aufweitbar sein, so daß hierdurch der Gewindeeingriff überwunden werden kann.

Weiterhin kann vorgesehen sein, daß in dem Ausleger teleskopartig ausfahrbar ein Ansatz angeordnet ist, wobei ein mit einer Kurbel angetriebenes Zahnrad in eine Zahnstange des Auslegers eingreift. Der Ansatz kann als Leiter ausgebildet sein oder aber beispielsweise als Ladeschaufel.

Bei einer solchen Ausführungsform ist erfindungsgemäß vorgesehen, daß die Zähne des Zahnrades und der Zahnstange abgerundet ausgebildet sind und der Abstand der Zähne so gewählt ist, daß bei einer Kraftbeaufschlagung des Auslegers nach innen von jeweils einem Zahn der Zahnstange auf einen korrespondierenden Zahn des Zahnrades eine Kraft in Richtung des Zentrums des Zahnrades ausgeübt und auf diese Weise eine Spannung realisiert wird. Durch ein derartiges Sperrgetriebe wird eine Endlagenstabilität im ausgefahrenen Zustand erreicht.

Nachfolgend wird die Erfindung anhand eines bevorzugten Ausführungsbeispiels in Verbindung mit der Zeichnung näher beschreiben. Dabei zeigen:
- Fig. 1: einen vertikalen Längsschnitt durch einen baggerartigen Anhänger für ein Spielzeugfahrzeug,
- Fig. 2: einen horizontalen Schnitt und
- Fig. 3: eine Darstellung des Sperrgetriebes am Ausleger.

Ein in der Zeichnung dargestellter Bagger-Anhänger umfaßt ein Chassis 1 mit einem vorderen und hinteren Paar von Rädern 2, 3. An einem hinteren, sich nach oben erstreckenden Ansatz 4 des Chassis 1 ist ein Ausleger 5 um eine Schwenkachse 6 schwenkbar gelagert.

Der Ausleger 5 ist im Querschnitt U-förmig ausgebildet, wobei in Ansätzen 7 der U-Seitenwände Nockenführungskurven 8 durch nach innen vorspringende Stege ausgeformt sind, die in der Zeichnung nach unten rechts hin offen sind.

An dem Chassis 1 ist an Querwänden 9, 10 in Ausnehmungen derselben eine Gewindespindel 11 über eine Kurbel 12 drehbar gelagert. Auf der Gewindespindel 11 sitzt eine Gewindenuß 13, welche an einander gegenüber liegenden Seiten Nockenansätze 14 aufweist, die jeweils in die Nockenführungen 8 eingreifen.

Wird die Kurbel 12 betätigt, dreht sich die Gewindespindel 11 ortsfest um ihre Achse, wobei die Gewindenuß 13, die sich nicht drehen kann, längs der Gewindespindel 11 verlagert wird. Diese translatorische Bewegung wird durch den Eingriff der Nockenansätze 14 in die Nockenführungskurven 8 in eine Schwenkbewegung des Auslegers 5 umgesetzt.

Die Gewindenuß 13 kann in Richtung der Längsachse 15 geschlitzt sein. Wenn dementsprechend ein Kind beim Spielen auf den Ausleger 5 drückt und hierdurch eine relativ große Hebelkraft ausübt, kann sich die Gewindenuß 13 elastisch aufweiten und längs des Gewindes der Gewindespindel 11 entlanggleiten, so daß eine Beschädigung von Teilen vermieden wird.

In dem Ausleger 5 ist ein Ansatz 16, der im Ausführungsbeispiel eine Baggerschaufel 17 trägt, teleskopartig längsverschiebbar gelagert.

An der Oberseite des Auslegers 16 ist eine Zahnstange 18 ausgebildet, die aus einer Mehrzahl von Ausnehmungen und zwischen den Ausnehmungen 20 ausgebildeten Zähnen 21 besteht. An dem Ausleger 5 ist ein Zahnrad 19 über eine in der Zeichnung nicht dargestellte Kurbel drehbar gelagert, welches mit seinen Zähnen 21 in die Ausnehmungen 20 der Zahnstange 18 eingreift, so daß durch Verdrehen des Zahnrades 19 der Ansatz 16 relativ zum Ausleger 5 ein- und ausfahrbar ist.

Die Abstände der Zähne 21 der Zahnstange 18 einerseits und der Zähne 22 des Zahnrades 19 andererseits sind so gewählt und die Zähne 21, 22 derart abgerundet, daß bei Ausübung einer Kraft in Längsrichtung über zwei aneinander stoßende Zähne 21, 22 eine Kraft in Richtung auf den Drehmittelpunkt des Zahnrades 19 ausgeübt wird und hierdurch die Bewegung blokkiert wird, d.h. es entsteht die Wirkung eines Sperrgetriebes.

## Patentansprüche

1. Spielzeugfahrzeug mit einem um ein Schwenklager schwenkbar gelagerten Ausleger, wie z. B. Kranausleger, der über einen Kurbelantrieb und eine anschließende ortsfest drehbar gelagerte Gewindespindel mit einer Gewindenuss hochschwenkbar ist, **dadurch gekennzeichnet, daß** die Gewindenuss wenigstens einen seitlichen Nockenansatz (14) aufweist, der in eine Nockenkurvenführung (8) des Auslegers (5) eingreift.

2. Spielzeugfahrzeug nach Anspruch 1, **dadurch gekennzeichnet, daß** der Ausleger (5) im Querschnitt annähernd U-förmig geformt ist, daß an der Innenseite der U-Schenkel einander gegenüber liegende Nokkenführungskurven (8) ausgebildet sind, in die zwei einander gegenüber liegende Nockenansätze (14) der Gewindenuß (13) eingreifen.

3. Spielzeugfahrzeug nach Anspruch 1, **dadurch gekennzeichnet, daß** die Gewindenuß (13) in Längsrichtung der Gewindespindel (11) geteilt und elastisch aufweitbar ist.

4. Spielzeugfahrzeug, insbesondere nach Anspruch 1 oder 2, wobei in dem Ausleger teleskopartig ausfahrbar ein Ansatz 16 angeordnet ist, wobei ein mit einer Kurbel angetriebenes Zahnrad in eine Zahnstange des Auslegers eingreift, **dadurch gekennzeichnet, daß** die Zähne (21, 22) des Zahnrades (19) und der Zahnstange (18) abgerundet ausgebildet sind und der Abstand der Zähne (21, 22) so gewählt ist, daß bei einer Kraftbeaufschlagung des Auslegers (5) nach innen von jeweils einem Zahn (21) der Zahnstange (18) auf einen korrespondierenden Zahn (22) des Zahnrades (19) eine Kraft in Richtung des Zentrums (23) des Zahnrades (19) ausgeübt und auf diese Weise eine Sperrung realisiert wird.

## Claims

1. Toy vehicle with a swivel mounted extension arm, e.g. crane extension arm, which can be raised by a crank drive and an adjoining fixedly rotarily mounted threaded spindle with a threaded nut, **characterised in that** the threaded nut has at least one side cam fitment (14), engaged in a cam guide curve (8) belonging to the extension arm (5).

2. Toy vehicle according to claim 1, **characterised in that** the extension arm (5) is almost U-shaped in cross-section, that facing cam guide curves are formed on the inner face of the U-arms, in which two opposing cam fitments (14) of the threaded nut 13 engage.

3. Toy vehicle according to claim 1, **characterised in that** the threaded nut (13) is divided and resiliently expandable in the) lengthwise direction of the spindle (11.

4. Toy vehicle in particular according to claim 1 or 2, wherein the extension arm has a telescopically extendable attachment (16) in it, a crank-driven gearwheel fitting into a gear-wheel engaged in a rack on the extension arm, **characterised in that** the teeth (21, 22) of the gear-wheel (19) and the gearwheel rack (18) are rounded and the gap between the teeth (21, 22) is selected so that if the extension arm (5) is subjected to a force inwards from one of the teeth (21) of the gearwheel rack (18) respectively onto a corresponding tooth (22) of the gearwheel (19) a force is exerted in the direction of the central point (23) of the gearwheel (19) and in this way locking is achieved.

## Revendications

1. Véhicule-jouet comportant une flèche, qui est montée de manière à pouvoir pivoter autour d'un support de pivotement, telle que par exemple une flèche de grue, et qui est propre à pivoter vers le haut par l'intermédiaire d'une commande à manivelle et d'une tige filetée, reliée à celle-ci et montée de façon à pouvoir tourner à demeure, et comportant une noix filetée, **caractérisé en ce que** la noix filetée présente au moins un mentonnet latéral de came (14), qui vient en prise avec un élément de guidage courbe de came (8) de la flèche (5).

2. Véhicule-jouet selon la revendication 1, **caractérisé en ce que** la flèche (5) présente une section transversale approximativement en forme de U, **en ce que** des courbes de guidage de came (8) se faisant face sont réalisées au niveau du côté intérieur des branches du U, et **en ce que** les deux mentonnets de came (14) opposés de la noix filetée (13) viennent en prise avec ces courbes de guidage.

3. Véhicule-jouet selon la revendication 1, **caractérisé en ce que** la noix filetée (13) est divisée en deux parties dans le sens longitudinal de la tige filetée (11) et peut être élargie élastiquement.

4. Véhicule-jouet notamment selon la revendication 1 ou 2, dans lequel une rallonge (16) est disposée dans la flèche de manière télescopique et de façon à pouvoir être déployée, et dans lequel une roue dentée, entraînée par une manivelle, s'engrène dans une crémaillère de la flèche, **caractérisé en ce que** les dents (21, 22) de la roue dentée (19) et de la crémaillère (18) sont réalisées de manière arrondie, et **en ce que** la distance entre les dents (21, 22) est choisie de telle sorte que, dans le cas de sollicitations appliquées sur la flèche (5) vers l'intérieur, une force soit exercée par chaque fois une dent (21) de la crémaillère (18) sur une dent (22) correspondante de la roue dentée (19), en direction du centre (23) de la roue dentée (19), aboutissant ainsi à un blocage.
